# EUROPÄISCHE PATENTSCHRIFT

(11) **EP 2 561 532 B1**
(45) Veröffentlichungstag und Bekanntmachung des Hinweises auf die Patenterteilung: **12.02.2014**
(21) Anmeldenummer: 11717191.8
(22) Anmeldetag: 21.04.2011
(51) Int. Cl.: H01H 9/06, H01H 21/40, H01H 1/20, H01H 3/46

(54) **ELEKTRISCHER SCHALTER**
ELECTRICAL SWITCH
COMMUTATEUR ÉLECTRIQUE

(30) Priorität: 21.04.2010 DE 102010017910
(43) Veröffentlichungstag der Anmeldung: 27.02.2013
(73) Patentinhaber: Marquardt Verwaltungs-GmbH, 78604 Rietheim-Weilheim (DE)
(72) Erfinder: POHL, Edgar, CH-8260 Stein am Rhein (CH); FIEDERER, Klaus, 78589 Dürbheim (DE); STEIDLE, Alfons, 78549 Spaichingen (DE); VILLANOVA, Emiliano, CH-8213 Neunkirch (CH)
(74) Vertreter: Roth, Klaus
(86) Internationale Anmeldenummer: PCT/EP2011/002035
(87) Internationale Veröffentlichungsnummer: WO 2011/131361

(56) Entgegenhaltungen:
- WO-A1-01/54153
- DE-A1- 19 930 558
- US-A1- 2004 040 827

## Beschreibung

Die Erfindung betrifft einen elektrischen Schalter nach dem Oberbegriff des Patentanspruchs 1.

Solche Schalter werden für Elektrogeräte verwendet. Insbesondere handelt es sich dabei um Elektrowerkzeuge, beispielsweise um handgeführte Elektrowerkzeuge, wie Elektrobohrmaschinen, Bohrhämmer, Schlaghämmer, Meisselhämmer, Elektroschrauber, Winkelschleifer o. dgl., wobei diese Schalter häufig im Handgriff des Elektrowerkzeugs eingebaut werden.

Es hat sich bei bekannten Schaltern für Elektrowerkzeuge herausgestellt, dass das Kontaktsystem bei stark beanspruchten Elektrowerkzeugen vorzeitig ausfallen kann. Insbesondere kann in solchen Schaltern der Schalt- und/oder Festkontakt für das Kontaktsystem zum Ausfall gebracht werden, wenn ein hochfrequentes Öffnen und/oder Schließen des Schaltkontakts, beispielsweise wegen unzureichender Kontaktkraft und/oder Vibration, auftritt, Dieser negative Effekt, das sogenannte Teasen (Quälen) des Kontaktsystems, tritt bei Niederspannungs- und auch Hochspannungsanwendungen im Wechselspannungs(AC)- sowie Gleichspannungs(DC)-Bereich auf. Insbesondere bei höheren Spannungen, beispielsweise bei ca. 120 V, ist dieser negative Effekt aufgrund der dann fließenden hohen Ströme sehr ausgeprägt. Weiterhin kann auch ein Teasen eintreten, wenn das Elektrowerkzeug unter Vibrationen betrieben wird, also beispielsweise im Schlagbohrbetrieb oder im Hammerbetrieb

Aus der DE 199 30 558 A1 ist ein elektrischer Schalter mit einem wenigstens einen Festkontakt sowie einen Schaltkontakt umfassenden Kontaktsystem sowie mit einem Betätigungsorgan zur schaltenden Einwirkung auf das Kontaktsystem bekannt. Der Schalter besitzt einen in einer Bewegungsrichtung zwischen zwei Stellungen bewegbaren, den Schaltkontakt tragenden Schaltschieber, wobei in der einen Stellung der Schaltkontakt vom Festkontakt entfernt ist und in der anderen Stellung der Schaltkontakt am Festkontakt anliegt. Mit dem Schaltschieber ist mittels eines elastischen Mittels ein vom Betätigungsorgan bewegbarer Betätigungsschieber gekoppelt. Desweiteren wirkt mit dem Schaltschieber ein Rastmittel zusammen. Dadurch ist der Schaltschieber bei Betätigung des Betätigungsorgans mit einer Art von Schnappbewegung zwischen den beiden Stellungen umschaltbar, womit der Schalter einen guten Schutz gegen Teasen bietet. Dieser Schalter ist somit auch für Hochstromanwendungen bei beispielsweise 120 V Gleichstrom (DC) geeignet. Der bekannte Schalter, bei dem das Teasen weitgehend ausgeschlossen ist, ist jedoch großbauend und daher für Elektrowerkzeuge mit schlankem Handgriff weniger geeignet.

Ein weiterer elektrischer Schalter mit einem an einem Schaltschieber angeordneten Schaltkontakt, wobei der Schaltschieber mit einer Schnappbewegung umschaltbar ist, ist in der WO 01/54153 A1 gezeigt. Schließlich beschreibt die US 2004/0040827 A1 einen elektrischen Schalter mit einem Schaltschieber für den Schaltkontakt, wobei der Schaltschieber mittels einer Schnappfeder umschaltbar ist.

Der Erfindung liegt die Aufgabe zugrunde, den Schalter so weiter zu entwickeln, dass dieser für die Verwendung in schlanken Handgriffen von Elektrowerkzeugen geeignet ist. Insbesondere soll ein Schalter mit einem extra schlanken Schalterprofil für die Anwendung in netz- und/oder akkubetriebenen Bohrhämmern, Schlaghämmern und/oder Kombihämmern geschaffen werden, die einen sehr schlanken Spatenhandgriff haben, der vorzugsweise zur Vibrationsdämpfung gummiert ist.

Diese Aufgabe wird bei einem gattungsgemäßen elektrischen Schalter durch die kennzeichnenden Merkmale des Anspruchs 1 gelöst.

Beim erfindungsgemäßen Schalter sind der Betätigungsschieber und der Schaltschieber in Bewegungsrichtung hintereinander und damit insbesondere im wesentlichen in Reihe in Bezug auf die Bewegungsrichtung zueinander angeordnet, womit der Schalter eine sehr flache Bauform aufweist. Geschaffen ist somit insbesondere ein Schalter, beispielsweise ein Hammerschalter, mit einem teasefreien Schaltsystem, mit einem schlanken Schalterkörper und/oder mit steckerblockfähigen elektrischen Anschlüssen. Weil in letztgenanntem Fall alle

Anschlüsse für den Schalter sich auf derselben Seite befinden, müssen die Leitungen nicht mehr am Schalterkörper vorbeigeführt werden, was weiter zur Schlankheit beiträgt. Weitere Ausgestaltungen der Erfindung sind Gegenstand der Unteransprüche.

Um einen besonders einfach ausgestalteten Schalter bereitzustellen, kann der Schaltschieber im wesentlichen linear in der Bewegungsrichtung bewegbar sein. Der Betätigungsschieber kann ebenfalls in der Bewegungsrichtung bewegbar sein, und zwar insbesondere im wesentlichen linear beweglich.

In üblicher Weise besitzt der Schalter ein, beispielsweise aus einem Sockel sowie einem Deckel bestehendes, Gehäuse. Der Betätigungsschieber und der Schaltschieber befinden sich dann im Gehäuse, wobei diese im Gehäuse beweglich gelagert sind. Zur Unterstützung der schlanken Bauform ist der Festkontakt bezüglich der Bewegungsrichtung in Reihe zum Betätigungsschieber sowie zum Schaltschieber befindlich.

In besonders kompakter Bauweise ist der Betätigungsschieber U-förmig ausgestaltet, so dass der Schaltschieber im Betätigungsschieber, von diesem teilweise umfassend angeordnet ist. Das elastische Mittel kann in kostengünstiger Weise aus einer Druckfeder in der Art einer Beschleunigungsfeder bestehen. Dabei kann wechselweise entsprechend der jeweiligen Stellung des Schaltschiebers das eine Ende der Beschleunigungsfeder mit dem Schaltschieber sowie das andere Ende der Beschleunigungsfeder mit dem Betätigungsschieber zum Umschalten des Schaltschiebers zwischen den beiden Stellungen zusammenwirken. Desweiteren bietet es sich an, dass eine zwischen dem Betätigungsschieber und einem Anschlag im Gehäuse wirkende Rückstellfeder im und/oder am Betätigungsschieber angeordnet ist. Die Rückstellfeder dient zur Rückstellung des Betätigungsschiebers sowie dadurch auch des Schaltschiebers aus der einen Stellung in die andere Stellung. Bevorzugterweise ist der Anschlag für die Rückstellfeder im Sockel des Gehäuses befindlich.

Der guten Bedienbarkeit halber für den Benutzer kann das Betätigungsorgan verschwenkbar am Gehäuse angeordnet sein. In kompakter Art und Weise bietet es sich dann an, dass ein am Gehäuse verschwenkbar gelagerter Kniehebel sowohl am Betätigungsorgan sowie am Betätigungsschieber angelenkt ist. Mit Hilfe des Kniehebels ist der Betätigungsschieber durch die Verschwenkbewegung des Betätigungsorgans im wesentlichen linear in Bewegungsrichtung bewegbar.

Desweiteren kann das Kontaktsystem in einfacher Ausgestaltung zwei Festkontakte sowie einen in der Art einer Kontaktbrücke ausgestalteten Schaltkontakt aufweisen. Die Kontaktbrücke ist mittels einer Kontaktfeder elastisch am Schaltschieber angeordnet.

Zweckmäßigerweise ist der Festkontakt stirnseitig am Gehäuse, und zwar insbesondere aufrecht stehend, angeordnet. In üblicher Weise geht ein elektrischer Anschluss vom Festkontakt ab. Zweckmäßigerweise ist der Anschluss stirnseitig am Gehäuse nach außen geführt. Bevorzugterweise gilt das für alle Anschlüsse, also sowohl für den Netz/Akku-Anschluss als auch für den Motoranschluss. Da somit die Motor- und Netzleitungen auf der einen Seite des Gehäuses befindlich sind, ist dadurch ein Steckerblock für die elektrischen Zuleitungen für die "Außen"-Kontaktierung des Kontaktsystems am Anschluss in einfacher Art und Weise ansteckbar.

In kompakter sowie auch kostengünstiger Art besteht das Rastmittel aus einer, insbesondere in etwa U-förmig ausgestalteten, Rastfeder sowie einem mit der Rastfeder zusammenwirkenden Nocken. Zwecks einfacher Montage kann die Rastfeder fest im Sockel angeordnet sein. Der Nocken kann dann am Schaltschieber befindlich sein, womit die Rastfeder zur Unterstützung der schlanken Bauform im wesentlichen nach "innen" wirkt. Selbstverständlich kann die Rastfeder auch zur Wirkung nach "außen" angeordnet werden. Alternativ kann anstelle einer Rastfeder auch das Rastmittel aus wenigstens einer federbelasteten Kugel bestehen, wobei wiederum die Kugel mit einem entsprechenden Nocken zusammenwirkt.

Wie bereits ausgeführt eignet sich der elektrische Schalter in besonderer Weise für ein Elektrogerät, und zwar insbesondere für ein Elektrowerkzeug, das Vibrationen in eine Schlagrichtung ausführt. Zweckmäßigerweise ist der Schalter derart im Elektrogerät angeordnet, dass die Bewegungsrichtung im wesentlichen senkrecht zur Schlagrichtung steht. In dieser Einbaulage ist ein Teasen des Schalters weitgehend verhindert.

Für eine besonders bevorzugte Ausführung mit Weiterbildungen ist nachfolgendes festzustellen.

Die Anordnung für das Schaltsystem ist so gestaltet, dass sich eine sehr schlanke, längliche Bauform ergibt. Diese ermöglicht ergonomisch und mechanisch optimale Handgriffe für das Elektrowerkzeug zu gestalten. Auch schlanke Handgriffe mit Verstärkungsrippen zur Versteifung sowie einer Weichkomponente zur Vibrationsdämpfung sind dadurch ermöglicht. Das Schaltsystem ist nicht teasebar in EIN- und/oder AUS-Stellung aufgrund der schnappenden Schaltcharakteristik. Der Schalter wird vorzugsweise so in dem Elektrowerkzeug eingebaut sein, dass die Kontaktöffnung senkrecht zur Schlagrichtung der Maschine ist, was den Idealfall darstellt. Somit ist das Risiko des Abhebens der Kontakte aufgrund starker Vibration eliminiert beziehungsweise zumindest reduziert.

Die Anschlüsse sollen alle auf der gleichen Seite sein, um die Montage im Gerät zu vereinfachen und die Verwendung eines Steckerblockes zu ermöglichen. Alle elektrischen Anschlüsse des Schalters, nämlich die Netz/Akku- und Motoranschlüsse, befinden sich auf einer Seite, beispielsweise werden vier Flachstecker von 4,8 mm oder 6,3 mm Breite als Anschluss verwendet. Es kann jedoch auch ein entsprechender Schalter mit Buchsenklemmen, beispielsweise für den Netzanschluss Buchsenklemmen und für den Motoranschluss Flachstecker, oder auch ein Schalter mit Schraubklemmen versehen sein.

Der Schalter kann in der Ausführung monostabil oder bistabil hergestellt werden. Dabei bezeichnen die Begriffe:
- monostabil:
   Bei Loslassen des Betätigers kehrt der Schalter selbsttätig in die AUS-Stellung zurück, d.h. es handelt sich um einen "Taster" / "Totmannschalter" / "Deadman-Switch".
- bistabil:
   Der Schalter bleibt bei Einschalten in der EIN-Stellung und bei Ausschalten in der AUS-Stellung, d.h. es handelt sich um einen "Wippschalter" / "Rocker Switch" mit "Selbsthaltung" / "Arretierung".

Ein solcher Schalter kann folglich mit einer Wippe für einen bistabilen Schalter versehen sein.

Die mit der Erfindung erzielten Vorteile bestehen insbesondere darin, dass der Schalter bei hoher elektrischer Leistungsfähigkeit kleine Abmessungen besitzt. Die Maschinenhersteller für das Elektrowerkzeug können somit die Griffschale schlank, robust und/oder ergonomisch gestalten. Dies ist dank des extra schlanken Schalterprofils und/oder auch der Anschlussweise für den Schalter ermöglicht. Damit ergeben sich in der Griffschale bessere Möglichkeiten für Verstärkungsrippen oder Zwei-Komponenten(2K)-Griffschalen mit Weichkomponenten zur Vibrationsdämpfung. Das Schaltsystem ist nicht teasebar aufgrund dessen schnappender Schaltcharakteristik. Unterstützt wird dies durch Anordnung des Schalters mit dessen Kontaktöffnung senkrecht zur Schlagrichtung, die die Hauptvibrationsrichtung darstellt. Es ist der Anschluss durch einen Steckerblock möglich, da alle Anschlüsse auf einer Seite sind. Dadurch müssen die Leitungen für die Spannungszuund/oder die Spannungsabfuhr nicht am Gehäuse des Schalters vorbeigeführt werden, womit ein schlankes Profil für den Schalter ermöglicht ist.

Ausführungsbeispiele der Erfindung mit verschiedenen Weiterbildungen und Ausgestaltungen sind in den Zeichnungen dargestellt und werden im folgenden näher beschrieben. Es zeigen
Fig. 1 einen elektrischen Schalter für ein Elektrowerkzeug in perspektivischer Ansicht,
Fig. 2 den Schalter aus Richtung II in Fig. 1 gesehen,
Fig. 3 den Schalter aus Fig. 1 in Explosionsdarstellung,
Fig. 4 die Anordnung von Einzelteilen im Schalter in einer perspektivischen Ansicht,
Fig. 5 die Unteransicht der Anordnung aus Fig. 4,
Fig. 6 die Frontansicht gemäß Pfeil VI in Fig. 5,
Fig. 7 einen Schalter gemäß einer weiteren Ausführung in perspektivischer Ansicht,
Fig. 8 einen Schalter gemäß einer nochmals weiteren Ausführung in perspektivischer Ansicht,
Fig. 9 einen Schalter gemäß einer abermals weiteren Ausführung in perspektivischer Ansicht und
Fig. 10 die bevorzugte Einbauanordnung des Schalters in einem Elektrowerkzeug.

In Fig. 1 ist ein elektrischer Schalter 1 in monostabiler Ausführung für Elektrowerkzeuge, wie Bohrmaschinen, Bohrhämmer, Schlaghämmer, Meisselhämmer, Winkelschleifer o. dgl., zu sehen. Der Schalter 1 besitzt ein aus einem Sockel 3 sowie einem Deckel 4 bestehendes Gehäuse 2. An der Oberseite des Gehäuses 2 ist ein Betätigungsorgan 5 drehbeweglich und damit verschwenkbar gelagert. Das Betätigungsorgan 5 dient zur schaltenden Einwirkung auf ein im Gehäuse 2 befindliches Kontaktsystem 6 (siehe Fig. 3).

Wie näher aus Fig. 3 hervorgeht, umfasst das Kontaktsystem 6 wenigstens einen Festkontakt 7 sowie einen Schaltkontakt 8. Vorliegend ist der Schaltkontakt 8 in der Art einer Kontaktbrücke ausgestaltet und wirkt mit zwei Festkontakten 7, 7' zusammen. Der Schaltkontakt 8 wird von einem zwischen zwei Stellungen bewegbaren Schaltschieber 10 getragen, indem die Kontaktbrücke 8 mittels einer Kontaktfeder 9 am Schaltschieber 10 angeordnet ist. In der einen Stellung ist der Schaltkontakt 8 vom Festkontakt 7, 7' entfernt, womit es sich um die Aus-Schaltstellung handelt, und in der anderen Stellung liegt der Schaltkontakt 8 am Festkontakt 7, 7' an, womit es sich um die Ein-Schaltstellung handelt. Vorliegend umfasst das zweipolig ausgestaltete Kontaktsystem 6 noch eine zweite Kontaktbrücke 8, die wiederum mit zwei Festkontakten 7, 7' zusammenwirkt.

Der Schaltschieber 10 ist mittels eines elastischen Mittels 11, nämlich einer Druckfeder in der Art einer Beschleunigungsfeder 11, mit einem Betätigungsschieber 12 gekoppelt. Die Beschleunigungsfeder 11 ist in einer rahmenartigen Ausnehmung 24 im Schaltschieber 10 angeordnet. Dadurch kann wechselweise entsprechend der jeweiligen Stellung des Schaltschiebers 10 das eine Ende der Beschleunigungsfeder 11 mit dem Schaltschieber 10 sowie das andere Ende der Beschleunigungsfeder 11 mit dem Betätigungsschieber 12 zum Umschalten des Schaltschiebers 10 zusammenwirken.

Desweiteren wirkt zwischen einem Anschlag 25 im Sockel 3 des Gehäuses 2 sowie dem Betätigungsschieber 12 eine im Betätigungsschieber 12 angeordnete Rückstellfeder 17. Der Betätigungsschieber 12 ist seinerseits vom Betätigungsorgan 5 bewegbar, indem der Betätigungsschieber 12 mittels eines Kniehebels 13 mit dem Betätigungsorgan 5 gekoppelt ist. Der Kniehebel 13 ist mittels eines Zapfens 27 an einem Drehlager 26 am Deckel 4 des Gehäuses 2 drehbar gelagert. Einerseits ist der Kniehebel 13 mittels eines Rohrniets 14 am Betätigungsorgan 5 angelenkt und reicht von einer balgartigen Dichtung 15 abgedichtet in das Gehäuse 2 hinein. Andererseits ist der Kniehebel 13 mit Hilfe einer gabelartigen Zange 28 am Betätigungsschieber 12 angelenkt.

Wie man der Fig. 10 entnimmt, ist aufgrund der Verschwenkbewegung des Betätigungsorgans 5 über den Kniehebel 13 der Betätigungsschieber 12 im wesentlichen linear in Bewegungsrichtung 29 bewegbar. Der mit dem Betätigungsschieber 12 über die Beschleunigungsfeder 11 gekoppelte Schaltschieber 10 ist ebenfalls im wesentlichen linear in Bewegungsrichtung 29 bewegbar. Mit dem Schaltschieber 10 wirkt dabei ein Rastmittel 16 (siehe Fig. 5) zusammen, derart dass der Schaltschieber 10 bei Betätigung des Betätigungsorgans 5 mit einer Art von Schnappbewegung zwischen den beiden Stellungen umschaltbar ist.

Der Betätigungsschieber 12 und der Schaltschieber 10 sind in Bewegungsrichtung 29 hintereinander, und zwar im wesentlichen in Reihe zueinander bezüglich der Bewegungsrichtung 29, angeordnet, so dass der Schalter 1 eine sehr flache Bauform besitzt. Um die Größe des Schalters 1 auch in der Länge klein zu halten, ist der Betätigungsschieber 12 U-förmig ausgestaltet, wie anhand der Fig. 4, Fig. 5 sowie Fig. 6 zu sehen ist, so dass der Schaltschieber 10 derart im Betätigungsschieber 12 angeordnet ist, dass der Schaltschieber 10 teilweise vom Betätigungsschieber 12 umfasst ist. Der Betätigungsschieber 12 und der Schaltschieber 10 sind im Gehäuse 2 befindlich, und zwar im Sockel 3 linear beweglich gelagert. Desweiteren ist auch der Festkontakt 7, 7' in Bewegungsrichtung 29 in Reihe zum Betätigungsschieber 12 sowie zum Schaltschieber 10 befindlich.

Wie schließlich noch in Fig. 3 gezeigt ist, ist der Festkontakt 7, 7' stirnseitig am Gehäuse 2 angeordnet, wobei ein elektrischer Anschluss 18 vom Festkontakt 7, 7' abgeht. Der Anschluss 18 führt in der Art eines Flachsteckers stirnseitig am Gehäuse 2 nach außen, wie anhand von Fig. 2 zu erkennen ist. Dadurch ist ein Steckerblock für sämtliche elektrischen Zuleitungen zum Schalter 1 in der Art einer "Außen"-Kontaktierung an den Anschlüssen 18 ansteckbar. In Fig. 7 ist in einer anderen Ausführung der Netzanschluss für den Schalter 1 durch Buchsenklemmen 19 realisiert, während der Motoranschluss am Schalter 1 wiederum aus Flachsteckern 18 besteht. In der Ausführung nach Fig. 8 wiederum besteht der Netzanschluss aus Schraubklemmen 20.

Während die Schaltfunktion des Schalters nach Fig. 1 monostabil ausgelegt ist, d.h. das Betätigungsorgan 5 kehrt nach dessen Loslassen durch den Bediener aufgrund der Wirkung der Rückstellfeder 17 selbsttätig in die Aus-Schaltstellung zurück, ist in der Ausführung nach Fig. 9 ein Schalter 1 mit bistabiler Schaltfunktion gezeigt. Bei diesem bistabilen Schalter 1, bei dem das Betätigungsorgan aus einer entsprechend ausgestalteten Wippe 5' besteht, verbleibt die Wippe 5' auch nach deren Loslassen durch den Bediener in der Ein-Schaltstellung. Die Wippe 5' besitzt einen Bereich 23 zum manuellen Zurückschalten durch den Bediener in die Aus-Schaltstellung.

Wie in Fig. 5 zu sehen ist, besteht das Rastmittel 16 aus einer Rastfeder 21 sowie einem mit der Rastfeder 21 zusammenwirkenden Nocken 22. Die Rastfeder 21 ist in etwa U-förmig ausgestaltet und fest im Sockel 3 angeordnet. Der Nocken 22 ist am Schaltschieber 10 befindlich. Da die Wirkung der Rastfeder 21 aufgrund dieser Anordnung nach innen gerichtet ist, ist auch durch diese Maßnahme ein weiterer Beitrag zur schmalen Bauform des Gehäuses 2 geleistet. Alternativ kann das Rastmittel auch aus wenigstens einer federbelasteten Kugel sowie einem mit der Kugel zusammenwirkenden Nocken bestehen, was jedoch nicht weiter gezeigt ist.

In Fig. 10 ist schließlich in prinzipieller Weise die bevorzugte Einbauanordnung des Schalters 1 im Elektrowerkzeug zu sehen. Der Einbau sollte so erfolgen, dass die Kontaktöffnung des Kontaktsystems 6, d.h. der in Bewegungsrichtung 29 verlaufende Öffnungsweg für die Kontakte 7, 7', 8, im wesentlichen senkrecht zur Schlagrichtung 30 des Elektrowerkzeugs, die die Haupt-Vibrationsrichtung für das Elektrowerkzeug darstellt, gerichtet ist.

Die Erfindung ist nicht auf das beschriebene und dargestellte Ausführungsbeispiel beschränkt. Sie umfaßt vielmehr auch alle fachmännischen Weiterbildungen im Rahmen der durch die Patentansprüche definierten Erfindung. So kann ein derartiger elektrischer Schalter nicht nur in netz- und/oder akkubetriebenen Elektrowerkzeugen, die schlagend, hämmernd, vibrierend o. dgl. arbeiten, sondern auch in sonstigen, von einer Spannungsquelle versorgten elektrischen Geräten, wie Gartengeräten, Küchengeräten o. dgl., Verwendung finden. Vorteilhafterweise wird bei Verwendung dieses Schalters die Zuverlässigkeit und Betriebssicherheit des entsprechenden Elektrogeräts auch unter rauhen Einsatzbedingungen sowie hohen Belastungen gesteigert.

### Bezugszeichen-Liste:

1: (elektrischer) Schalter
2: Gehäuse
3: Sockel
4: Deckel
5: Betätigungsorgan
5': Wippe
6: Kontaktsystem
7: Festkontakt / Kontakt
7': Festkontakt / Kontakt
8: Schaltkontakt / Kontaktbrücke / Kontakt
9: Kontaktfeder
10: Schaltschieber
11: elastisches Mittel / Beschleunigungsfeder
12: Betätigungsschieber
13: Kniehebel
14: Rohrniet
15: Dichtung
16: Rastmittel
17: Rückstellfeder
18: (elektrischer) Anschluss / Flachstecker
19: Buchsenklemme
20: Schraubklemme
21: Rastfeder (von Rastmittel)
22: Nocken (von Rastmittel)
23: Bereich (an Wippe)
24: Ausnehmung (im Schaltschieber)
25: Anschlag (im Gehäuse)
26: Drehlager
27: Zapfen
28: Gabel
29: Bewegungsrichtung
30: Schlagrichtung

## Patentansprüche

1. Elektrischer Schalter, insbesondere für Elektrogeräte, beispielsweise für Elektrowerkzeuge, wie Bohrmaschinen, Bohrhämmer, Schlaghämmer, Meisselhämmer, Winkelschleifer o. dgl., mit einem wenigstens einen Festkontakt (7) sowie einen Schaltkontakt (8) umfassenden Kontaktsystem (6), mit einem Betätigungsorgan (5) zur schaltenden Einwirkung auf das Kontaktsystem (6), mit einem in einer Bewegungsrichtung (29) zwischen zwei Stellungen bewegbaren, den Schaltkontakt (8) tragenden Schaltschieber (10), wobei in der einen Stellung der Schaltkontakt (8) vom Festkontakt (7) entfernt ist und in der anderen Stellung der Schaltkontakt (8) am Festkontakt (7) anliegt, mit einem mittels eines elastischen Mittels (11) mit dem Schaltschieber (10) gekoppelten, vom Betätigungsorgan (5) bewegbaren Betätigungsschieber (12), und mit einem mit dem Schaltschieber (10) zusammenwirkenden Rastmittel (16), derart dass der Schaltschieber (10) bei Betätigung des Betätigungsorgans (5) mit einer Art von Schnappbewegung zwischen den beiden Stellungen umschaltbar ist, **dadurch gekennzeichnet, dass** der Betätigungsschieber (12) und der Schaltschieber (10) in Bewegungsrichtung (29) hintereinander, insbesondere im wesentlichen in einer Reihe in Bezug auf die Bewegungsrichtung (29), angeordnet sind.

2. Elektrischer Schalter nach Anspruch 1, **dadurch gekennzeichnet, dass** der Schaltschieber (10) im wesentlichen linear in der Bewegungsrichtung (29) bewegbar ist, und dass vorzugsweise der Betätigungsschieber (12), insbesondere im wesentlichen linear, in der Bewegungsrichtung (29) bewegbar ist.

3. Elektrischer Schalter nach Anspruch 1 oder 2, **dadurch gekennzeichnet, dass** der Schalter (1) ein, insbesondere aus einem Sockel (3) sowie einem Deckel (4) bestehendes, Gehäuse (2) aufweist, wobei der Betätigungsschieber (12) und der Schaltschieber (10) im Gehäuse (2) beweglich gelagert sind, und dass vorzugsweise der Festkontakt (7) in Bewegungsrichtung (29) in Reihe zum Betätigungsschieber (12) sowie Schaltschieber (10) befindlich ist.

4. Elektrischer Schalter nach Anspruch 1, 2 oder 3, **dadurch gekennzeichnet, dass** der Betätigungsschieber (12) U-förmig ausgestaltet ist, so dass der Schaltschieber (10) teilweise umfassend im Betätigungsschieber (12) angeordnet ist, dass vorzugsweise das elastische Mittel (11) aus einer Druckfeder in der Art einer Beschleunigungsfeder besteht, wobei insbesondere wechselweise entsprechend der jeweiligen Stellung des Schaltschiebers (10) das eine Ende der Beschleunigungsfeder (11) mit dem Schaltschieber (10) sowie das andere Ende der Beschleunigungsfeder (11) mit dem Betätigungsschieber (12) zum Umschalten des Schaltschiebers (10) zusammenwirkt, und dass weiter vorzugsweise eine zwischen dem Betätigungsschieber (12) und einem Anschlag (25) im Gehäuse (2), insbesondere im Sockel (3), wirkende Rückstellfeder (17) zur Rückstellung aus der einen Stellung in die andere Stellung im und/oder am Betätigungsschieber (12) angeordnet ist.

5. Elektrischer Schalter nach einem der Ansprüche 1 bis 4, **dadurch gekennzeichnet, dass** das Betätigungsorgan (5) verschwenkbar am Gehäuse (2) angeordnet ist, und dass vorzugsweise ein am Gehäuse (2) verschwenkbar gelagerter Kniehebel (13) sowohl am Betätigungsorgan (5) sowie am Betätigungsschieber (12) angelenkt ist, derart dass der Betätigungsschieber (12) durch die Verschwenkbewegung des Betätigungsorgans (5) im wesentlichen linear in Bewegungsrichtung (29) bewegbar ist.

6. Elektrischer Schalter nach einem der Ansprüche 1 bis 5, **dadurch gekennzeichnet, dass** das Kontaktsystem (6) zwei Festkontakte (7, 7') sowie einen in der Art einer Kontaktbrücke ausgestalteten Schaltkontakt (8) aufweist, und dass vorzugsweise die Kontaktbrücke (8) mittels einer Kontaktfeder (9) elastisch am Schaltschieber (10) angeordnet ist.

7. Elektrischer Schalter nach einem der Ansprüche 1 bis 6, **dadurch gekennzeichnet, dass** der Festkontakt (7, 7') stirnseitig am Gehäuse (2) angeordnet ist, und dass vorzugsweise ein elektrischer Anschluss (18) vom Festkontakt (7, 7') abgeht und stirnseitig am Gehäuse (2) nach außen führt, derart dass ein Steckerblock für die elektrischen Zuleitungen am Anschluss (18) ansteckbar ist.

8. Elektrischer Schalter nach einem der Ansprüche 1 bis 7, **dadurch gekennzeichnet, dass** das Rastmittel (16) aus einer, insbesondere in etwa U-förmig ausgestalteten, Rastfeder (21) sowie einem mit der Rastfeder (21) zusammenwirkenden Nocken (22) besteht, dass vorzugsweise die Rastfeder (21) fest im Sockel (3) angeordnet ist, und dass weiter vorzugsweise der Nocken (22) am Schaltschieber (10) befindlich ist.

9. Elektrischer Schalter nach einem der Ansprüche 1 bis 8, **dadurch gekennzeichnet, dass** das Rastmittel (16) aus wenigstens einer federbelasteten Kugel sowie einem mit der Kugel zusammenwirkenden Nocken besteht.

10. Elektrogerät, insbesondere Elektrowerkzeug, das Vibrationen in eine Schlagrichtung (30) ausführt, mit einem elektrischen Schalter (1) nach einem der Ansprüche 1 bis 9, **dadurch gekennzeichnet, dass** der Schalter (1) derart im Elektrogerät angeordnet ist, dass die Bewegungsrichtung (29) im wesentlichen senkrecht zur Schlagrichtung (30) steht.

## Claims

1. An electrical switch, particularly for electrical devices, such as drills, hammer drills, impact hammers, hammer chisels, angle grinders, or the like, having a contact system (6) which comprises at least one stationary contact (7) and a switching contact (8), having an operating member (5) for switching action on the contact system (6), having a switching slide (10) which can be moved in a movement direction (29) between two positions and is fitted with the switching contact (8), wherein in the one position the switching contact (8) is separated from the stationary contact (7) and in the other position the switching contact (8) rests on the stationary contact (7), having an operating slide (12), which is coupled to the switching slide (10) by means of an elastic means (11) and can be moved by the operating member (5) and having a latching means (16) which interacts with the switching slide (10) such that the switching slide (10) can be switched between the two positions in the form of a snap-action movement when the operating member (5) is operated, **characterized in that** the operating slide (12) and the switching slide (10) are arranged one behind the other with respect to the movement direction (29), particularly essentially in a row in the movement direction (29).

2. An electrical switch according to claim 1, **characterized in that** the switching slide (10) is movable essentially linearly in the movement direction (29), and that preferably the operating slide (12) is movable, particularly essentially linearly, in the movement direction (29).

3. An electrical switch according to claim 1 or 2, **characterized in that** the switch (1) has a housing (2), particularly consisting of a base (3) as well as a lid (4), wherein the operating slide (12) and the switching slide (10) are movably mounted in the housing (2), and that preferably the stationary contact (7) is located in the movement direction (29) in series with the operating slide (12) as well as the switching slide (10).

4. An electrical switch according to claim 1, 2, or 3, **characterized in that** the operating slide (12) is designed in a U-shape, so that the switching slide (10) is arranged in part extensively in the operating slide (12), that preferably the elastic means (11) consists of a compression spring in the form of an acceleration spring, wherein in particular alternately corresponding to the respective position of the switching slide (10) the one end of the acceleration spring (11) interacts with the switching slide (10) and the other end of the acceleration spring (11) with the operating slide (12) to switch the switching slide (10), and that further preferably a return spring (17) acting between the operating slide (12) and the stop (25) in the housing (2), particularly in the base (3) in order to return from the one position to the other position is arranged in or on the operating slide (12).

5. An electrical switch according to one of claims 1 to 4, **characterized in that** the operating member (5) is arranged pivotably on the housing (2), and that preferably a toggle lever (13) mounted pivotably on the housing (2) is hinged both on the operating member (5) as well as on the operating slide (12), in such a manner that the operating slide (12) is movable through the pivoting movement of the operating member (5) essentially linearly in the movement direction (29).

6. An electrical switch according to one of claims 1 to 5, **characterized in that** the contact system (6) has two stationary contacts (7, 7') as well as a switching contact (8) designed in the form of a contact bridge, and that preferably the contact bridge (8) is arranged elastically on the switching slide (10) by means of a contact spring (9).

7. An electrical switch according to one of claims 1 to 6, **characterized in that** the stationary contact (7, 7') is arranged on the front side of the housing (2), and that preferably an electrical connection (18) exits from the stationary contact (7, 7') and leads to the outside on the front side of the housing (2), in such a manner that a connector block for the electrical supply lines is attachable to the connection terminal (18).

8. An electrical switch according to one of the claims 1 to 7, **characterized in that** the latching means (16) consists of a latch spring (21) designed particularly in an approximately U-shape as well as a cam (22) interacting with the latch spring (21), that the latch spring (21) is preferably arranged firmly in the base (3), and that further preferably the cam (22) is located in the switching slide (10).

9. An electrical switch according to one of claims 1 to 8, **characterized in that** the latching means (16) consists of at least one spring-loaded ball as well as one cam interacting with the ball.

10. An electrical device, particularly an electrical tool, which carries out vibrations in a direction of lay (30), having an electrical switch (1) according to one of claims 1 to 9, **characterized in that** the switch (1) is arranged in the electrical device in such a manner that the movement direction (29) is essentially perpendicular to the direction of lay (30).

## Revendications

1. interrupteur électrique, plus particulièrement pour des appareils électriques, par exemple pour des outils électriques comme des perceuses, des marteaux à percussion, des marteaux burineurs, des ponceuses angulaires ou autres, avec un système de contact (6) comprenant au moins un contact fixe (7) ainsi qu'un contact de commutation (8), avec un organe d'actionnement (5) ayant un effet de commutation sur le système de contact (6), avec un coulisseau de contact (10) mobile dans un sens de mouvement (29) entre deux positions, supportant le contact de commutation (8), le contact de commutation (8) étant éloigné du contact fixe (7) dans une position et, dans l'autre position, le contact de commutation (8) étant appuyé contre le contact fixe (7), avec un coulisseau d'actionnement (12) couplé avec le coulisseau de commutation (10) à l'aide d'un dispositif élastique (11), mobile grâce à l'organe d'actionnement (5), et avec un dispositif d'encliquetage (16) interagissant avec le coulisseau de commutation (10) de telle sorte que le coulisseau de commutation (10) puisse être commuté entre les deux positions lors de l'actionnement de l'organe d'actionnement (5) avec une sorte mouvement de déclic, **caractérisé en ce que** le coulisseau d'actionnement (12) et le coulisseau de commutation (10) sont disposés l'un derrière l'autre dans le sens du mouvement (29), plus particulièrement globalement en alignement avec le sens du déplacement (29).

2. Interrupteur électrique selon la revendication 1, **caractérisé en ce que** le coulisseau de commutation (10) est mobile de manière globalement linéaire dans le sens du mouvement (29) et **en ce que**, de préférence, le coulisseau d'actionnement (12) est mobile, de manière globalement linéaire, dans le sens du mouvement (29).

3. Interrupteur électrique selon la revendication 1 ou 2, **caractérisé en ce que** l'interrupteur (1) comprend un boîtier (2) constitué, plus particulièrement, d'un socle (3) ainsi que d'un couvercle (4), le coulisseau d'actionnement (12) et le coulisseau de commutation (10) étant logés de manière mobile dans le boîtier (2) et **en ce que**, de préférence, le contact fixe (7) se trouve à la suite du coulisseau d'actionnement (12) ainsi que du coulisseau de commutation (10) dans le sens du mouvement (29).

4. Interrupteur électrique selon la revendication 1, 2 ou 3, **caractérisé en ce que** le coulisseau d'actionnement (12) présente une forme de U, de façon à ce que le coulisseau de commutation (10) soit partiellement contenu dans le coulisseau d'actionnement (12), **en ce que**, de préférence, le dispositif élastique (11) est constitué d'un ressort de compression sous la forme d'un ressort d'accélération, l'une des extrémités du ressort d'accélération (11) interagissant avec le coulisseau de commutation (10) et l'autre extrémité du ressort d'accélération (11) interagissant avec le coulisseau d'actionnement (12), de manière alternative en fonction de la position du coulisseau de commutation (10), pour la commutation du coulisseau de commutation (10), et **en ce que**, de préférence, un ressort de rappel (17), permettant la réinitialisation d'une position à l'autre, et agissant entre le coulisseau d'actionnement (12) et une butée (25) dans le boîtier (2), plus particulièrement dans le socle (3), est disposé dans et/ou sur le coulisseau d'actionnement (12).

5. Interrupteur électrique selon l'une des revendications 1 à 4, **caractérisé en ce que** l'organe d'actionnement (5) est disposé de manière pivotante sur le boîtier (2) et **en ce que**, de préférence, une genouillère (13) logée de manière pivotante sur le boîtier (2) est articulée aussi bien sur l'organe d'actionnement (5) que sur le coulisseau d'actionnement (12) de façon à ce que le coulisseau d'actionnement (12) puisse être déplacé par le mouvement de pivotement de l'organe d'actionnement (5) de manière globalement linéaire dans le sens du déplacement (29).

6. Interrupteur électrique selon l'une des revendications 1 à 5, **caractérisé en ce que** le système de contact (6) comprend deux contacts fixes (7, 7') ainsi qu'un contact de commutation (8) conçu sous la forme d'un pont de contact et **en ce que**, de préférence, le pont de contact (8) est disposé de manière élastique sur le coulisseau de commutation (10) grâce à un ressort de contact (9).

7. Interrupteur électrique selon l'une des revendications 1 à 6, **caractérisé en ce que** le contact fixe (7, 7') est disposé sur le côté frontal du boîtier (2) et **en ce que**, de préférence, un raccord électrique (18) sort du contact fixe (7, 7') et conduit vers l'extérieur sur le côté frontal du boîtier (2), de façon à ce qu'un bloc de connecteurs puisse être enfiché sur le raccord afin d'assurer l'alimentation électrique.

8. Interrupteur électrique selon l'une des revendications 1 à 7, **caractérisé en ce que** le dispositif d'encliquetage (16) est constitué d'un ressort d'encliquetage (21) en forme de U ainsi que d'une came (22) interagissant avec le ressort d'encliquetage (21), **en ce que**, de préférence, le ressort d'encliquetage (21) est disposé de manière fixe dans le socle (3) et **en ce que**, de préférence, la came (22) se trouve sur le coulisseau de commutation (10).

9. Interrupteur électrique selon l'une des revendications 1 à 8, **caractérisé en ce que** le dispositif d'encliquetage (16) est constitué d'au moins une bille munie d'un ressort ainsi que d'une came interagissant avec la bille.

10. Appareil électrique, plus particulièrement outil électrique qui évacue les vibrations dans un sens de frappe (30), avec un interrupteur électrique (1) selon l'une des revendications 1 à 9, **caractérisé en ce que** l'interrupteur (1) est disposé dans l'appareil électrique de façon à ce que le sens du mouvement (29) est globalement perpendiculaire au sens de frappe (30).
